# EUROPÄISCHE PATENTSCHRIFT

(11) **EP 1 451 813 B1**
(45) Veröffentlichungstag und Bekanntmachung des Hinweises auf die Patenterteilung: **16.03.2011**
(21) Anmeldenummer: 02795098.9
(22) Anmeldetag: 04.12.2002
(51) Int. Cl.: G10L 21/02

(54) **VERFAHREN ZUR UNTERDRÜCKUNG VON UMGEBUNGSGERÄUSCHEN BEI EINER FREISPRECHEINRICHTUNG SOWIE FREISPRECHEINRICHTUNG**
METHOD FOR SUPPRESSING SURROUNDING NOISE IN A HANDS-FREE DEVICE, AND HANDS-FREE DEVICE
PROCEDE PERMETTANT DE SUPPRIMER LES BRUITS D'ENVIRONNEMENT DANS UN DISPOSITIF MAINS LIBRES, ET DISPOSITIF MAINS LIBRES Y RELATIF

(30) Priorität: 04.12.2001 DE 10159281
(43) Veröffentlichungstag der Anmeldung: 01.09.2004
(73) Patentinhaber: Harman Becker Automotive Systems GmbH, 76307 Karlsbad (DE)
(72) Erfinder: GIERL, Stefan, 76133 Karlsruhe (DE); BENZ, Christoph, 77797 Ohlsbach (DE)
(74) Vertreter: Schmuckermaier, Bernhard
(86) Internationale Anmeldenummer: PCT/EP2002/013742
(87) Internationale Veröffentlichungsnummer: WO 2003/049082

(56) Entgegenhaltungen:
- GIERL, STEFAN: "Geräuschreduktion bei Sprachübertragung mit Hilfe von Mikrofonarraysystemen" DISSERTATION UNIVERSITÄT KARLSRUHE, Juli 1990 (1990-07), Seiten 1-129, XP002237895

## Beschreibung

Die Erfindung betrifft ein Verfahren zur Unterdrückung von Umgebungsgeräuschen bei einer Freisprecheinrichtung mit zwei in vorgebbarem Abstand zueinander angeordneten Mikrofonen.

Die Erfindung betrifft weiter eine Freisprecheinrichtung mit zwei in vorgebbarem Abstand zueinander angeordneten Mikrofonen.

Beim Einsatz von Freisprecheinrichtungen stellen Umgebungsgeräusche einen starken Störfaktor dar, der die Sprachverständlichkeit erheblich beeinträchtigen kann. Autotelefone sind mit Freisprecheinrichtungen ausgerüstet, damit der Fahrer sich voll auf das Führen des Fahrzeuges und den Straßenverkehr konzentrieren kann. In einem Fahrzeug treten aber besonders laute und störende Umgebungsgeräusche auf.

Die Dissertation Stefan Gierl: "Geräuschreduktion bei Sprachübertragung mit Hilfe von Mikrofonarraysystemen", Universität Karlsruhe, 1990 beschreibt ein Mikrofonarraysystem zur Geräuschreduktion bei der Sprachübertragung, welches in der Lage ist, sowohl kohärenten als auch inkohärenten Störschall zu unterdrücken. Durch die Anwendung eines Spektralsubtraktionsverfahrens werden dabei aus Laufzeit ausgeglichenen Mikrofonsignalen sprachbefreite Störreferenzen berechnet, aus denen wiederum Schätzwerte für die Störleistungsdichtespektren ermittelt und permanent aktualisiert werden. Auf Sprachpausendetektoren kann dadurch verzichtet werden.

Es ist Aufgabe der Erfindung, ein Verfahren zur Unterdrückung von Umgebungsgeräuschen für eine Freisprecheinrichtung sowie eine Freisprecheinrichtung so zu gestalten, daß Umgebungsgeräusche möglichst vollständig unterdrückt werden, ohne dass dazu mehrkanälige Mikrofonarrays notwendig sind.

Verfahrensmäßig wird diese Aufgabe mit den im Anspruch 1 angegebenen Merkmalen gelöst.

Vorrichtungsmäßig wird-diese Aufgabe mit den im Anspruch 10- angegebenen Merkmalen gelöst.

Die erfindungsgemäße Freisprecheinrichtung ist mit zwei Mikrofonen ausgerüstet, die in einem vorgebbaren Abstand zueinander angeordnet sind. Der Abstand des Sprechers zu den Mikrofonen ist kleiner gewählt als der sog. Hallradius, so daß die Direktschallanteile des Sprechers am Ort der Mikrofone über die im Raum auftretenden Reflexionsanteile dominieren. Aus den von den Mikrofonen gelieferten Mikrofonsignalen werden das Summen- und das Differenzsignal gebildet, aus denen mittels je eines Fouriertransformators die Fouriertransformierte des Summen- und die Fouriertransformierte des Differenzsignales gebildet werden.

Aus diesen Fouriertransformierten werden die Sprachpausen z. B. dadurch detektiert, daß deren mittlere Kurzzeitleistungen ermittelt werden. Während Sprachpausen sind die Kurzzeitleistungen des Summen- und des Differenzsignales ungefähr gleich, weil es bei unkorrelierten Signalanteilen keine Rolle spielt, ob sie vor der Leistungsberechnung addiert oder subtrahiert werden, während bei Sprachbeginn aufgrund des stark korrelierte Sprachanteils die Kurzzeitleistung im Summensignal gegenüber der Kurzzeitleistung im Differenzsignal deutlich ansteigt. Dieser Anstieg läßt sich leicht detektieren und zur sicheren Detektion einer Sprachpause nutzen. Eine Sprachpause kann deshalb sogar bei lauten Umgebungsgeräuschen mit großer Sicherheit detektiert werden.

Das erfindungsgemäße Verfahren sieht weiter vor, aus der Fouriertransformierten des Summensignales und aus der Fouriertransformierten des Differenzsignales die spektrale Leistungsdichte zu ermitteln, aus denen die Übertragungsfunktion für ein adaptives Transformationsfilter berechnet wird. Dieses adaptive Transformationsfilter erzeugt durch Multiplikation der Leistungsdichte der Fouriertransformierten des Differenzsignales mit seiner Übertragungsfunktion die Störleistungsdichte. Aus der spektralen Leistungsdichte der Fouriertransformierten des Summensignals und aus der vom adaptiven Transformationsfilter erzeugten Störleistungsdichte wird die Übertragungsfunktion eines ebenfalls adaptiven Spektralsubtraktionsfilters berechnet, das die Fouriertransformierte des Summensignals filtert und an seinem Ausgang ein weitestgehend von Umgebungsgeräuschen freies Audiosignal im Frequenzbereich liefert, das mittels eines inversen Fouriertransformators in den Zeitbereich zurück transformiert wird. Am Ausgang dieses inversen Fouriertransformators kann daher ein weitestgehend von Umgebungsgeräuschen freies Audio- oder Sprachsignal im Zeitbereich abgenommen und weiter verarbeitet werden.

Das erfindungsgemäße Verfahren und die erfindungsgemäße Freisprecheinrichtung werden anhand des in der Figur gezeigten Ausführungsbeispieles näher beschrieben und erläutert.

Der Ausgang eines ersten Mikrofons M1 ist mit dem ersten Eingang eines Addierers AD und dem ersten Eingang eines Subtrahierers SU verbunden, während der Ausgang eines zweiten Mikrofons M2 mit dem zweiten Eingang des Addierers AD und dem zweiten Eingang des Subtrahierers SU verbunden ist. Der Ausgang des Addierers AD ist mit dem Eingang eines ersten Fouriertransformators F1 verbunden, dessen Ausgang mit dem ersten Eingang eines Sprachpausendetektors P, dem Eingang einer ersten Recheneinheit LS zur Berechnung der spektralen Leistungsdichte Sᵣᵣ der Fouriertransformierten R(f) des Summensignales S und mit dem Eingang eines adaptiven Spektralsubtraktionsfilters SF verbunden ist.

Der Ausgang des Subtrahierers SU ist mit dem Eingang eines zweiten Fouriertransformators F2 verbunden, dessen Ausgang mit dem zweiten Eingang des Sprachpausendetektors P und mit dem Eingang einer zweiten Recheneinheit LD zur Berechnung der spektralen Leistungsdichte S_{DD} der Fouriertransformierten D(f) des Differenzsignales D verbunden ist. Der Ausgang der ersten Recheneinheit LS ist mit einer dritten Recheneinheit zur Berechnung der Übertragungsfunktion eines adaptiven Transformationsfilters TF und mit dem ersten Steuereingang des adaptiven Spektralsubtraktionsfilters SF verbunden, dessen Ausgang mit dem Eingang eines inversen Fouriertransformators IF verbunden ist. Der Ausgang der zweiten Recheneinheit LD ist mit der dritten Recheneinheit R und dem Eingang des adaptiven Transformationsfilters TF verbunden, dessen Ausgang mit dem zweiten Steuereingang des adaptiven Spektralsubtraktionsfilters SF verbunden ist. Der Ausgang des Sprachpausendetektors P ist ebenfalls mit der dritten Recheneinheit R verbunden, deren Ausgang mit dem Steuereingang des adaptiven Transformationsfilters TF verbunden ist.

Die beiden Mikrofone M1 und M2 sind, wie bereits erwähnt, in einem Abstand zum Sprecher angeordnet, der kleiner als der sog. Hallradius ist. Aus diesem Grund dominieren die Direktschallanteile des Sprechers am Ort der Mikrofone über die in einem geschlossenen Raum, z. B. dem Innenraum eines Fahrzeuges, auftretenden Reflexionsanteile.

Im Addierer AD wird das Summensignal S der Mikrofonsignale MS1 und MS2 der beiden Mikrofone M1 und M2 gebildet, während im Subtrahierer SU das Differenzsignal D der Mikrofonsignale MS1 und MS2 gebildet wird.

Der erste Fouriertransformator F1 bildet die Fouriertransformierte R(f) des Summensignals S. Ebenso bildet der zweite Fouriertransformator F2 die Fouriertransformierte D(f) des Differenzsignals D.

Im Sprachpausendetektor P wird die Kurzzeitleistung der Fouriertransformierten R(f) des Summensignals S und der Fouriertransformierten D(f) des Differenzsignals D ermittelt. Während Sprachpausen unterscheiden sich die beiden Kurzzeitleistungen kaum voneinander, weil es für unkorrelierte Signalanteile keine Rolle spielt, ob sie vor der Leistungsberechnung addiert oder subtrahiert werden. Bei Sprachbeginn steigt dagegen aufgrund des stark korrelierten Sprachanteils die Kurzzeitleistung im Summensignal gegenüber der Kurzzeitleistung im Differenzsignal deutlich an. Dieser Anstieg zeigt daher das Ende einer Sprachpause und den Beginn von Sprache an.

Die erste Recheneinheit LS berechnet durch zeitliche Mittelung die spektrale Leistungsdichte Sᵣᵣ der Fouriertransformierten R(f) des Summensignals S. Ebenso berechnet die zweite Recheneinheit LD die spektrale Leistungsdichte S_{DD} der Fouriertransformierten D(f) des Differenzsignales D. Die dritte Recheneinheit R berechnet nun aus der Leistungsdichte Sᵣᵣₚ (f) und aus der spektralen Leistungsdichte S_{DDp} (f) während der Sprachpausen die Übertragungsfunktion H_{T} (f) des adaptiven Transformationsfilters TF nach folgender Formel (1) ${H}_{T} \left(f\right) = {S}_{rrp} \left(f\right) / {S}_{DDp} \left(f\right)$

Vorzugsweise wird durch eine zusätzliche zeitliche Mittelung - also eine Glättung - der auf diese Weise gewonnenen Koeffizienten der Übertragungsfunktion die Unterdrückung von Umgebungsgeräuschen erheblich verbessert, weil das Auftreten von sog. Artefakten, die häufig auch als "musical tones" bezeichnet werden, verhindert wird.

Die spektrale Leistungsdichte Sᵣᵣ (f) wird durch zeitliche Mittelung aus der Fouriertransformierten R(f) des Summensignals S gewonnen, während auf gleiche Weise die spektrale Leistungsdichte S_{DD} (f) durch zeitliche Mittelung aus der Fouriertransformierten D(f) des Differenzsignales D berechnet wird.

Beispielsweise wird die spektrale Leistungsdichte Sᵣᵣ nach folgender Formel (2) berechnet: ${S}_{rr} \left(f, k\right) = c * {\left|R\left(f\right)\right|}^{2} + \left(1-c\right) * {S}_{rr} ⁢ \left(f,k-1\right)$

Analog hierzu wird z. B. die spektrale Leistungsdichte S_{DD} (f) nach folgender Formel (3) berechnet: ${S}_{DD} \left(f, k\right) = c * {\left|D\left(f\right)\right|}^{2} + \left(1-c\right) * {S}_{DD} ⁢ \left(f,k-1\right)$

c ist eine zwischen 0 und 1 liegende Konstante, welche die Mittelungszeitdauer bestimmt. Für c = 1 findet keine zeitliche Mittelung mehr statt, vielmehr werden direkt die Betragsquadrate der Fouriertransformierten R(f) und D(f) als Schätzwerte für die spektralen Leistungsdichten genommen. Die Berechnung der restlichen spektralen Leistungsdichten, die für die Durchführung des erfindungsgemäßen Verfahrens benötigt werden, erfolgt vorzugsweise in der gleichen Weise.

Das adaptive Transformationsfilter TF erzeugt mittels seiner Übertragungsfunktion H_{T} (f) aus der spektralen Leistungsdichte S_{DD} (f) der Fouriertransformierten D(f) die Störleistungsdichte Sₙₙ nach folgender Formel (4): ${S}_{nn} \left(f\right) = {H}_{T} * {S}_{DD} \left(f\right)$

Mit Hilfe der aus der Fouriertransformierten D(f) des Differenzsignales D berechneten Störleistungsdichte Sₙₙ und der von der ersten Recheneinheit LS berechneten spektralen Leistungsdichte Sᵣᵣ des Summensignals, also des gestörten Signals wird die Übertragungsfunktion H_{sub} des Spektralsubtraktionsfilters SF nach folgender Vorschrift (5) berechnet: $\begin{matrix}{H}_{sub} \left(f\right) & = 1 - a * {S}_{nn} \left(f\right) / {S}_{rr} \left(f\right) & f ⁢ {u}^{¨} ⁢ r 1 - a * {S}_{nn} \left(f\right) / {S}_{rr} \left(f\right) > b \\ {H}_{sub} \left(f\right) & = b & f ⁢ {u}^{¨} ⁢ r 1 - a * {S}_{nn} \left(f\right) / {S}_{rr} \left(f\right) \leq b\end{matrix}$

Der Parameter a stellt hierbei den sog. Überschätzfaktor dar, während b den sog. "spectral floor" repräsentiert.

Die von den Mikrofonen M1 und M2 aufgenommenen Störanteile, die als diffuse Schallwellen auf die Mikrofone M1 und M2 treffen, können für fast das gesamte interessierende Frequenzband als nahezu unkorreliert betrachtet werden. Allerdings besteht in Abhängigkeit vom Abstand der beiden Mikrofone M1 und M2 zueinander bei tiefen Frequenzen noch eine gewisse Korrelation, die dazu führt, daß die im Referenzsignal enthaltenen Störanteile gewissermaßen hochpaßgefiltert erscheinen. Damit eine Fehleinschätzung der tieffrequenten Störanteile bei der Spektralsubtraktion vermieden wird, erfolgt eine spektrale Anhebung der tieffrequenten Anteile des Referenzsignals mit Hilfe des in der Figur gezeigten adaptiven Transformationsfilters TF.

Das erfindungsgemäße Verfahren und die erfindungsgemäße Freisprechschaltung, die insbesondere für ein Autotelefon geeignet sind, zeichnen sich durch eine hervorragende Sprachqualität und Sprachverständlichkeit aus, weil der Schätzwert für die Störleistungsdichte Snn unabhängig von der Sprachaktivität permanent aktualisiert wird. Somit wird auch die Übertragungsfunktion des Spektralsubtraktionsfilters SF ständig, sowohl während Sprachaktivität als auch während der Sprachpausen, aktualisiert. Wie bereits erwähnt, werden Sprachpausen sicher und genau detektiert, was für die Aktualisierung des Transformationsfilters TF erforderlich ist.

Das Audiosignal am Ausgang des Spektralsubtraktionsfilters SF, das weitgehend frei von Umgebungsgeräuschen ist, wird einem inversen Fouriertransformator IF zugeführt, der das Audiosignal zurück in den Zeitbereich transformiert.

### Bezugszeichenliste

- A: in den Zeitbereich zurück transformiertes Audiosignal
- AD: Addierer
- D: Differenzsignal
- D(f): Fouriertransformierte des Differenzsignals
- F1: erster Fouriertranformator
- F2: zweiter Fouriertransformator
- H_{sub}: Übertragungsfunktion des Spektralsubtraktionsfilters
- H_{T}: Übertragungsfunktion des Transformationsfilters
- IF: inverser Fouriertransformator
- LD: zweite Recheneinheit zur Berechnung der spektralen Leistungsdichte
- LS: erste Recheneinheit zur Berechnung der spektralen Leistungsdichte
- MS1: Mikrofonsignal
- MS2: Mikrofonsignal
- M1: Mikrofon
- M2: Mikrofon
- P: Sprachpausendetektor
- R: dritte Recheneinheit zur Berechnung der Übertragungs- funktion des Transformationsfilters
- R(f): Fouriertransformierte des Summensignals
- S: Summensignal
- SF: Spektralsubtraktionsfilter
- SU: Subtrahierer
- S_{DD}: spektrale Leistungsdichte des Differenzsignals
- Sₙₙ: Störleistungsdichte
- Sᵣᵣ: spektrale Leistungsdichte des Summensignals
- TF: Transformationsfilter

## Patentansprüche

1. Verfahren zur Unterdrückung von Umgebungsgeräuschen bei einer Freisprecheinrichtung mit zwei in vorgebbarem Abstand zueinander angeordneten Mikrofonen (M1, M2), die je ein Mikrofonsignal (MS1, MS2) liefern mit folgenden verfahrensschritten:
Es werden das Summensignal (S) und das Differenzsignal (D) der beiden Mikrofonsignale (MS1, MS2) gebildet,
es werden die Fouriertransformierte R(f) des Summensignals (S) und die Fouriertransformierte D(f) des Differenzsignals (D) gebildet,
aus den Fouriertransformierten R(f) und D(f) werden Sprachpausen detektiert,
aus der Fouriertransformierten R(f) des Summensignales (S) wird die spektrale Leistungsdichte Sᵣᵣ ermittelt,
aus der Fouriertransformierten D(f) des Differenzsignales (D) wird die spektrale Leistungsdichte S_{DD} ermittelt,
aus der spektralen Leistungsdichte Sᵣᵣ der Fouriertransfor-mierten R(f) des Summensignals (S) und aus der spektralen Leistungsdichte S_{DD} der Fouriertransformierten D(f) des Differenzsignales (D) wird während der Sprachpausen die Übertragungsfunktion H_{T} (f) für ein adaptives Transformationsfilter (TF) berechnet,
das adaptive Transformationsfilter (TF) erzeugt durch Multiplikation der Leistungsdichte S_{DD} der Fouriertransformierten D(f) des Differenzsignales (D) mit seiner Übertragungsfunktion H_{T} (f) die Störleistungsdichte Sₙₙ (f),
aus der Störleistungsdichte Sₙₙ (f) und aus der spektralen Leistungsdichte Sᵣᵣ der Fouriertransformierten R(f) des Summensignals (S) wird die Übertragungsfunktion H_{sub} (f) eines Spektralsubtraktionsfilters (SF) berechnet,
das Spektralsubtraktionsfilter (SF) filtert die Fouriertransformierte R(f) des Summensignals (S) und
das Ausgangssignal des Spektralsubtraktionsfilters (SF) wird in den Zeitbereich zurück transformiert.

2. Verfahren nach Anspruch 1,
**dadurch gekennzeichnet, daß** die Übertragungsfunktion H_{T} (f) des Transformationsfilters (TF) während Sprachpausen nach folgender Formel gebildet wird: ${H}_{T} \left(f\right) = {S}_{rrp} \left(f\right) / {S}_{DDp} \left(f\right)$

3. Verfahren nach Anspruch 2,
**dadurch gekennzeichnet, daß** die Koeffizienten der Übertragungsfunktion H_{T} (f) des Transformationsfilters (TF) zeitlich gemittelt werden.

4. Verfahren nach Anspruch 1, 2 oder 3,
**dadurch gekennzeichnet, daß** die Berechnung der spektralen Leistungsdichte Sᵣᵣ aus der Fouriertransformierten R(f) des Summensignals (S) und der spektralen Leistungsdichte S_{DD} aus der Fouriertransformierten D(f) des Differenzsignals (D) durch zeitliche Mittelung erfolgt.

5. Verfahren nach Anspruch 4,
**dadurch gekennzeichnet, daß** die spektrale Leistungsdichte Sᵣᵣ nach folgender Formel berechnet wird: ${S}_{rr} \left(f, k\right) = c * {\left|R\left(f\right)\right|}^{2} + \left(1-c\right) * {S}_{rr} ⁢ \left(f,k-1\right)$ wobei k einen Zeitindex darstellt, und c eine Konstante zur Bestimmung der Mittelungsdauer ist.

6. Verfahren nach Anspruch 4 oder 5,
**dadurch gekennzeichnet, daß** die spektrale Leistungsdichte S_{DD} nach folgender Formel berechnet wird: ${S}_{DD} \left(f, k\right) = c * {\left|D\left(f\right)\right|}^{2} + \left(1-c\right) * {S}_{DD} ⁢ \left(f,k-1\right)$
wobei k einen Zeitindex darstellt und c eine Konstante zur Bestimmung der Mittelungsdauer ist.

7. Verfahren nach einem der Ansprüche 1-6,
**dadurch gekennzeichnet, daß** zur Detektion der Sprachpausen die Kurzzeitleistung der Fouriertransformierten R(f) des Summensignals (S) und der Fouriertransformierten D(f) des Differenzsignals (D) ermittelt wird und daß eine Sprachpause detektiert wird, wenn die beiden ermittelten Kurzzeitleistungen innerhalb eines vorgebbaren gemeinsamen Toleranzbereiches liegen.

8. Verfahren nach einem der Ansprüche 1-7,
**dadurch gekennzeichnet, daß** die Übertragungsfunktion H_{sub} (f) des Spektralsubtraktionsfilters (SF) nach folgender Formel berechnet wird: $\begin{matrix}{H}_{sub} \left(f\right) & = 1 - a * {S}_{nn} \left(f\right) / {S}_{rr} \left(f\right) & f ⁢ {u}^{¨} ⁢ r 1 - a * {S}_{nn} \left(f\right) / {S}_{rr} \left(f\right) > b \\ {H}_{sub} \left(f\right) & = b & f ⁢ {u}^{¨} ⁢ r 1 - a * {S}_{nn} \left(f\right) / {S}_{rr} \left(f\right) \leq b\end{matrix}$ wobei a den sog. "Überschätzfaktor" und b den sog. "spectral floor"darstellen.

9. Verfahren nach einem der Ansprüche 1-8,
**dadurch gekennzeichnet, daß** die Laufzeitunterschiede zwischen den beiden Mikrofonsignalen (MS1, MS2) ausgeglichen werden.

10. Freisprecheinrichtung mit zwei in vorgebbarem Abstand zueinander angeordneten Mikrofonen (M1, M2),
**dadurch gekennzeichnet,**
**daß** der Ausgang des ersten Mikrofons (M1) mit dem ersten Eingang eines Addierers (AD) und dem ersten Eingang eines Subtrahierers (SU) verbunden ist,
**daß** der Ausgang des zweiten Mikrofons (M2) mit dem zweiten Eingang des Addierers (AD) und dem zweiten Eingang des Subtrahierers (SU) verbunden ist,
**daß** der Ausgang des Addierers (AD) mit dem Eingang eines ersten Fouriertransformators (F1) verbunden ist, dessen Ausgang mit dem ersten Eingang eines Sprachpausendetektors (P), mit dem Eingang einer ersten Recheneinheit (LS) zur Berechnung der spektralen Leistungsdichte Sᵣᵣ und mit dem Eingang eines adaptiven Spektralsubtraktionsfilters (SF) verbunden ist,
**daß** der Ausgang des Subtrahierers (SU) mit dem Eingang eines zweiten Fouriertransformators (F2) verbunden ist, dessen Ausgang mit dem zweiten Eingang des Sprachpausendetektors (P) und mit dem Eingang einer zweiten Recheneinheit (LD) zur Berechnung der spektralen Leistungsdichte S_{DD} verbunden ist,
**daß** der Ausgang des Sprachpausendetektors (P), der ersten Recheneinheit (LS) und der zweiten Recheneinheit (LD) mit einer dritten Recheneinheit (R) zur Berechnung der Übertragungsfunktion H_{T} (f) eines adaptiven Transformationsfilters (TF) während detektierter sprachpausen verbunden sind,
**daß** der Ausgang der ersten Recheneinheit (LS) mit dem ersten Steuereingang des adaptiven Spektralsubtraktionsfilters (SF) verbunden ist,
**daß** der Ausgang der dritten Recheneinheit (R) mit dem Steuereingang des adaptiven Transformationsfilters (TF) verbunden ist, dessen Eingang mit dem Ausgang der zweiten Recheneinheit (LD) und dessen Ausgang mit dem zweiten Steuereingang des adaptiven Spektralsubtraktionsfilters (SF) verbunden ist, und
**daß** der Ausgang des adaptiven Spektralsubtraktionsfilters (SF) mit dem Eingang eines inversen Fouriertransformators (IF) verbunden ist, an dessen Ausgang ein in den Zeitbereich zurück transformiertes Audiosignal (A) abnehmbar ist.

11. Freisprecheinrichtung nach Anspruch 10,
**dadurch gekennzeichnet, daß** die Übertragungsfunktion H_{T} (f) des Transformationsfilters (TF) während Sprachpausen nach folgender Formel gebildet ist: ${H}_{T} \left(f\right) = {S}_{rrp} \left(f\right) / {S}_{DDp} \left(f\right)$

12. Freisprecheinrichtung nach Anspruch 11,
**dadurch gekennzeichnet, daß** die Koeffizienten der Übertragungsfunktion H_{T} (f) des Transformationsfilters (TF) zeitlich gemittelt sind.

13. Freisprecheinrichtung nach Anspruch 10, 11 oder 12,
**dadurch gekennzeichnet, daß** die spektrale Leistungsdichte Sᵣᵣ aus der Fouriertransformierten R(f) des Summensignals (S) und daß die spektrale Leistungsdichte S_{DD} aus der Fouriertransformierten D(f) des Differenzsignals (D) durch zeitliche Mittelung gebildet sind.

14. Freisprecheinrichtung nach Anspruch 13,
**dadurch gekennzeichnet, daß** die spektrale Leistungsdichte Srr nach folgender Formel berechnet ist: ${S}_{rr} \left(f, k\right) = c * {\left|R\left(f\right)\right|}^{2} + \left(1-c\right) * {S}_{rr} ⁢ \left(f,k-1\right)$
wobei k einen Zeitindex darstellt und c eine Konstante zur Bestimmung der Mittelungsdauer ist.

15. Freisprecheinrichtung nach Anspruch 13 oder 14,
**dadurch gekennzeichnet, daß** die spektrale Leistungsdichte S_{DD} nach folgender Formel berechnet ist: ${S}_{DD} \left(f, k\right) = c * {\left|D\left(f\right)\right|}^{2} + \left(1-c\right) * {S}_{DD} ⁢ \left(f,k-1\right)$
wobei k einen Zeitindex darstellt, und c eine Konstante zur Bestimmung der Mittelungsdauer ist.

16. Verfahren nach einem der Ansprüche 10-15,
**dadurch gekennzeichnet, daß** zur Detektion der Sprachpausen die Kurzzeitleistung der Fouriertransformierten R(f) des Summensignals (S) und der Fouriertransformierten D(f) des Differenzsignals (D) ermittelt ist und daß eine Sprachpause detektiert ist, wenn die beiden ermittelten Kurzzeitleistungen innerhalb eines vorgebbaren gemeinsamen Toleranzbereiches liegen.

17. Freisprecheinrichtung nach einem der Ansprüche 10-16,
**dadurch gekennzeichnet, daß** die Übertragungsfunktion H_{sub} (f) des Spektralfunktionsfilters (SF) nach folgender Formel berechnet ist: $\begin{matrix}{H}_{sub} \left(f\right) & = 1 - a * {S}_{nn} \left(f\right) / {S}_{rr} \left(f\right) & f ⁢ {u}^{¨} ⁢ r 1 - a * {S}_{nn} \left(f\right) / {S}_{rr} \left(f\right) > b \\ {H}_{sub} \left(f\right) & = b & f ⁢ {u}^{¨} ⁢ r 1 - a * {S}_{nn} \left(f\right) / {S}_{rr} \left(f\right) \leq b\end{matrix}$
wobei a den sog. "Überschätzfaktor" und b den sog. "spectral floor" darstellen.

18. Freisprecheinrichtung nach einem der Ansprüche 10-17,
**dadurch gekennzeichnet, daß** die Laufzeitunterschiede zwischen den beiden Mikrofonsignalen (M1, M2) ausgleichbar sind.

## Claims

1. A method of suppressing ambient noise in a hands-free device with two microphones (M1, M2) at a predeterminable distance from one another, which supply a respective microphone signal (MS1, MS2) with the following method steps:
the sum signal (S) and the difference signal (D) of the two microphone signals (MS1, MS2) are formed,
the Fourier transform R(f) of the sum signal (S) and the Fourier transform D(f) of the difference signal (D) are formed,
gaps in conversation are detected from the Fourier transforms R(f) and D(f),
the spectral power density Sₙ is determined from the Fourier transform R(f) of the sum signal (S),
the spectral power density S_{DD} is determined from the Fourier transform D(f) of the difference signal (D),
during the gaps in conversation the transmission function H_{T}(f) for an adaptive transformation filter (TF) is calculated from the spectral power density Sₙ of the Fourier transform R(f) of the sum signal (S) and from the spectral power density S_{DD} of the Fourier transform D(f) of the difference signal (D),
the adaptive transformation filter (TF) produces the interference power density Sₙₙ(f) by multiplication of the power density S_{DD} of the Fourier transform D(f) of the difference signal (B) by its transmission function H_{T}(f),
the transmission function H_{sub}(f) of a spectral subtraction filter (SF) is calculated from the interference power density Sₙₙ(f) and from the spectral power density Sₙ of the Fourier transform R(f) of the sum signal (S),
the spectral subtraction filter (SF) filters the Fourier transform R(f) of the sum signal (S) and
the output signal of the spectral subtraction filter (SF) is transformed back into the time domain.

2. A method as claimed in claim 1, **characterised in that** the transmission function H_{T}(f) of the transformation filter (TF) during gaps in conversation is given by the following formula: ${H}_{T} \left(f\right) = {S}_{rrP} \left(f\right) / {S}_{DDP} \left(f\right)$

3. A method as claimed in claim 2, **characterised in that** the coefficient of the transmission function H_{T}(f) of the transformation filter (TF) is averaged over time.

4. A method as claimed in claim 1, 2 or 3, **characterised in that** the calculation of the spectral power density Sᵣᵣ from the Fourier transform R(f) of the sum signal (S) and the spectral power density S_{DD} from the Fourier transform D(f) of the difference signal (D) is effected by averaging over time.

5. A method as claimed in claim 4, **characterised in that** the spectral power density Sᵣᵣ is calculated in accordance with the following formula: ${S}_{rr} \left(f, k\right) = c * {\left|R\left(f\right)\right|}^{2} + \left(1-c\right) * {S}_{rr} ⁢ \left(f,k-1\right)$
wherein k represents a time index and c is a constant for determining the averaging duration.

6. A method as claimed in claim 4 or 5, **characterised in that** the spectral power density S_{DD} is calculated in accordance with the following formula: ${S}_{DD} \left(f, k\right) = c * {\left|D\left(f\right)\right|}^{2} + \left(1-c\right) * {S}_{DD} ⁢ \left(f,k-1\right)$
wherein k represents a time index and c is a constant for determining the averaging duration.

7. A method as claimed in one of claims 1 to 6, **characterised in that** the short term power of the Fourier transform R(f) of the sum signal (S) and of the Fourier transform D(f) of the difference of signal (D) is determined for the detection of the gaps in conversation and that a gap in conversation is detected when the two determined short term powers lie within a predeterminable, common tolerance range.

8. A method as claimed in one of claims 1 to 7, **characterised in that** the transmission function H_{sub}(f) of the spectral subtraction filter (SF) is calculated in accordance with the following formula: $\begin{matrix}{H}_{sub} \left(f\right) = 1 - a * {S}_{nn} \left(f\right) / {S}_{rr} \left(f\right) for 1 - a * {S}_{nn} \left(f\right) / {S}_{rr} \left(f\right) > b \\ {H}_{sub} \left(f\right) = b for 1 - a * {S}_{nn} \left(f\right) / {S}_{rr} \left(f\right) \leq b \\ \end{matrix}$
wherein a represents the so-called `overestimation factor' and b represents the so-called `spectral floor'.

9. A method as claimed in one of claims 1 to 8, **characterised in that** the delay time differences between the two microphone signals (MS1, MS2) are balanced out.

10. A hands-free device with two microphones (M1, M2) arranged at a predeterminable spacing from one another, **characterised in that** the output of the first microphone (M1) is connected to the first input of an adder (AD) and the first input of a subtractor (SU),
that the output of the second microphone (M2) id connected to the second input of the adder (AD) and the second input of the subtractor (SU),
that the output of the adder (AD) is connected to the input of a first Fourier transformer (F1), the output of which is connected to the first input of a conversational gap detector (P), to the input of a first computing unit (LS) for calculating the spectral power density Sᵣᵣ and to the input of an adaptive spectral subtraction filter (SF),
that the output of the subtractor (SU) is connected to the input of a second Fourier transformer (F2), whose output is connected to the second input of the conversational gap detector (P) and to the input of a second computing unit (LD) for calculating the spectral power density S_{DD},
that the outputs of the conversational gap detector (P), of the first computing unit (LS) and of the second computing unit (LD) are connected to a third computing unit (R) for calculating the transmission function H_{T}(F) of an adaptive transformation filter (TF) during detected gaps in conversation,
that the output of the first computing unit (LS) is connected to the first control input of the adaptive spectral subtraction filter (SF),
that the output of the third computing unit (R) is connected to the control input of the adaptive transformation filter (TF), the input of which is connected to the output of the second computing unit (LD) and the output of which is connected to the second control input of the adaptive spectral subtraction filter (SF), and
that the output of the adaptive spectral subtraction filter (SF) is connected to the input of an inverse Fourier transformer (IF), at whose output an audio signal (A) transformed back into the time domain may be taken off.

11. A hands-free device as claimed in claim 10, **characterised in that** the transmission function H_{T}(f) of the transformation filter (TF) during gaps in conversation is formed in accordance with the following formula: ${H}_{T} \left(f\right) = {S}_{rrp} \left(f\right) / {S}_{DDp} \left(f\right)$

12. A hands-free device as claimed in claim 11, **characterised in that** the coefficients of the transmission function H_{T}(f) of the transformation filter (TF) are averaged over time.

13. A hands-free device as claimed in claim 10, 11 or 12, **characterised in that** the spectral power density Sᵣᵣ is formed from the Fourier transform R(f) of the sum signal (S) and that the spectral power density S_{DD} is formed from the Fourier transform D(f) of the difference signal (D) by averaging over time.

14. A hands-free device as claimed in claim 13, **characterised in that** the spectral power density Sᵣᵣ is calculated in accordance with the following formula: ${S}_{rr} \left(f, k\right) = c * {\left|R\left(f\right)\right|}^{2} + \left(1-c\right) * {S}_{rr} ⁢ \left(f,k-1\right)$
wherein k represents a time index and c is a constant for determining the averaging duration.

15. A hands-free device as claimed in claim 13 or 14, **characterised in that** the spectral power density S_{DD} is calculated in accordance with the following formula: ${S}_{DD} \left(f, k\right) = c * {\left|D\left(f\right)\right|}^{2} + \left(1-c\right) * {S}_{DD} ⁢ \left(f,k-1\right)$
wherein k represents a time index and c is a constant for determining the averaging duration.

16. A hands-free device as claimed in one of claims 10 to 15, **characterised in that** the short term power of the Fourier transform R(f) of the sum signal (S) and of the Fourier transform D(f) of the difference signal (D) is determined in order to detect the gaps in conversation and that a gap in conversation is detected when the two determined short term powers lie within a predeterminable, common tolerance range.

17. A hands-free device as claimed in one of claims 10 to 16, **characterised in that** the transmission function H_{sub}(f) of the spectral function filter (SF) is calculated in accordance with the following formula: $\begin{matrix}{H}_{sub} \left(f\right) = 1 - a * {S}_{nn} \left(f\right) / {S}_{rr} \left(f\right) for 1 - a * {S}_{nn} \left(f\right) / {S}_{rr} \left(f\right) > b \\ {H}_{sub} \left(f\right) = b for 1 - a * {S}_{nn} \left(f\right) / {S}_{rr} \left(f\right) \leq b \\ \end{matrix}$
wherein a represents the so-called 'overestimation factor' and b represents the so-called 'spectral floor'.

18. A hands-free device as claimed in one of claims 10 to 17, **characterised in that** the delay time differences between the two microphone signals (M1, M2) may be balanced out.

## Revendications

1. Procédé permettant de supprimer les bruits d'environnement dans un dispositif mains libres comprenant deux microphones (M1, M2) disposés à une certaine distance l'un de l'autre, pouvant être déterminée au préalable, qui émettent tous deux un signal de microphone (MS1, MS2), comprenant les étapes de procédé qui consistent à :
former le signal somme (S) et le signal différence (D) des deux signaux de microphones (MS1, MS2),
former la transformée de Fourier R(f) du signal somme (S) et la transformée de Fourier D(f) du signal différence (D),
détecter les pauses dans la parole à partir des transformées de Fourier R(f) et D(f),
déterminer la densité spectrale de puissance Sᵣᵣ à partir de la transformée de Fourier R(f) du signal somme (S),
déterminer la densité spectrale de puissance S_{DD} à partir de la transformée de Fourier D(f) du signal différence (D),
calculer pendant les pauses de parole la fonction de transfert H_{T}(f) pour un filtre adaptatif de transformation (TF) à partir de la densité spectrale de puissance Sᵣᵣ de la transformée de Fourier R(f) du signal somme (S) et de la densité spectrale de puissance S_{DD} de la transformée de Fourier D(f) du signal différence (D),
le filtre adaptatif de transformation (TF) produit la densité de puissance d'interférence Sₙₙ (f) par multiplication de la densité de puissance S_{DD} de la transformée de Fourier D(f) du signal différence (D) avec sa fonction de transfert H_{T}(f),
calculer la fonction de transfert H_{sub}(f) d'un filtre de soustraction spectrale (SF) à partir de la densité de puissance d'interférence Sₙₙ (f) et à partir de la densité spectrale de puissance Sᵣᵣ de la transformée de Fourier R(f) du signal somme (S),
le filtre de soustraction spectrale (SF) filtre la transformée de Fourier R(f) du signal somme (S) et
le signal de sortie du filtre de soustraction spectrale (SF) est retransformé dans l'intervalle.

2. Procédé selon la revendication 1, **caractérisé en ce que** la fonction de transfert H_{T}(f) du filtre de transformation (TF) est formée pendant les pauses de parole d'après la formule suivante : ${H}_{T} \left(f\right) = {S}_{rrp} \left(f\right) / {S}_{DDp} \left(f\right)$

3. Procédé selon la revendication 2, **caractérisé en ce que** la moyenne des coefficients de la fonction de transfert H_{T}(f) du filtre de transformation (TF) est effectuée périodiquement.

4. Procédé selon la revendication 1, 2 ou 3, **caractérisé en ce que** le calcul de la densité spectrale de puissance Sᵣᵣ se fait à partir de la transformée de Fourier (Rf) du signal somme (S) et de la densité spectrale de puissance S_{DD} à partir de la transformée de Fourier D(f) du signal différence (D) par le calcul périodique de la moyenne.

5. Procédé selon la revendication 4, **caractérisé en ce que** la densité spectrale de puissance Sᵣᵣ est calculée d'après la formule suivante : ${S}_{rr} \left(f, k\right) = c * {\left|R\left(f\right)\right|}^{2} + \left(1-c\right) * {S}_{rr} ⁢ \left(f,k-1\right)$
Dans laquelle k représente un indice temporel et c une constante pour la détermination de la durée du calcul de la moyenne.

6. Procédé selon la revendication 4 ou 5, **caractérisé en ce que** la densité spectrale de puissance S_{DD} est calculée d'après la formule suivante : ${S}_{DD} \left(f, k\right) = c * {\left|D\left(f\right)\right|}^{2} + \left(1-c\right) * {S}_{DD} ⁢ \left(f,k-1\right)$
Dans laquelle k représente un indice temporel et c une constante pour la détermination de la durée du calcul de la moyenne.

7. Procédé selon l'une des revendications 1 à 6, **caractérisé en ce que**, pour la détection des pauses de parole, la puissance à court terme de la transformée de Fourier R(f) du signal somme (S) et de la transformée de Fourier D(f) du signal différence (D) est déterminée et **en ce qu'**une pause de parole est détectée quand les deux puissances à court terme déterminées se situent à l'intérieur d'une plage de tolérance commune pouvant être déterminée au préalable.

8. Procédé selon l'une des revendications 1 à 7, **caractérisé en ce que** la fonction de transfert H_{sub}(f) du filtre de soustraction spectrale (SF) est calculée d'après la formule suivante : $\begin{matrix}{H}_{sub} \left(f\right) & = 1 - a * {S}_{nn} \left(f\right) / {S}_{rr} \left(f\right) & pour 1 - a * {S}_{nn} \left(f\right) / {S}_{rr} \left(f\right) > b \\ {H}_{sub} \left(f\right) & = b & pour 1 - a * {S}_{nn} \left(f\right) / {S}_{rr} \left(f\right) \leq b\end{matrix}$
Dans laquelle a représente ce que l'on appelle le " facteur de surestimation " et b ce que l'on appelle le " spectral floor ".

9. Procédé selon l'une des revendications 1 à 8, **caractérisé en ce que** les différences de temps de marche entre les deux signaux de microphones (MS 1, MS2) sont compensées.

10. Dispositif mains libres comprenant deux microphones (M1, M2) disposés à une certaine distance l'un de l'autre, pouvant être déterminée au préalable,
**caractérisé en ce que** la sortie du premier microphone (M1) est reliée à la première entrée d'un additionneur (AD) et à la première entrée d'un soustracteur (SU),
**en ce que** la sortie du deuxième microphone (M2) est reliée à la deuxième entrée de l'additionneur (AD) et à la deuxième entrée du soustracteur (SU),
**en ce que** la sortie de l'additionneur (AD) est reliée à l'entrée d'un premier transformateur de Fourier (F1) dont la sortie est reliée à la première entrée d'un détecteur des pauses de parole (P), à l'entrée d'une première unité de calcul (LS) destinée à calculer la densité spectrale de puissance Sᵣᵣ et à l'entrée d'un filtre adaptatif de soustraction spectrale (SF),
**en ce que** la sortie du soustracteur (SU) est reliée à l'entrée d'un deuxième transformateur de Fourier (F2) dont la sortie est reliée à la deuxième entrée du détecteur des pauses de parole (P) et à l'entrée d'une deuxième unité de calcul (LD) destinée à calculer la densité spectrale de puissance S_{DD},
**en ce que** la sortie du détecteur des pauses de parole (P), de la première unité de calcul (LS) et de la deuxième unité de calcul (LD) sont reliées à une troisième unité de calcul (R) destinée à calculer la fonction de transfert H_{T}(f) d'un filtre adaptatif de transformation (TF) pendant les pauses de parole détectées,
**en ce que** la sortie de la première unité de calcul (LS) est reliée à la première entrée de commande du filtre adaptatif de soustraction spectrale (SF),
**en ce que** la sortie de la troisième unité de calcul (R) est reliée à l'entrée de commande du filtre adaptatif de transformation (TF), dont l'entrée est reliée à la sortie de la deuxième unité de calcul (LD) et dont la sortie est reliée à la deuxième entrée de commande du filtre adaptatif de soustraction spectrale (SF), et
**en ce que** la sortie du filtre adaptatif de soustraction spectrale (SF) est reliée à l'entrée d'un transformateur de Fourier inverse (IF) à la sortie duquel un signal audio (A) retransformé dans l'intervalle peut être reçu.

11. Dispositif mains libres selon la revendication 10, **caractérisé en ce que** la fonction de transfert H_{T}(f) du filtre de transformation (TF) est formée pendant les pauses de parole selon la formule suivante : ${H}_{T} \left(f\right) = {S}_{rrp} \left(f\right) / {S}_{DDp} \left(f\right)$

12. Dispositif mains libres selon la revendication 11, **caractérisé en ce que** la moyenne des coefficients de la fonction de transfert H_{T}(f) du filtre de transformation (TF) est effectuée périodiquement.

13. Dispositif mains libres selon la revendication 10, 11 ou 12, **caractérisé en ce que** la densité spectrale de puissance Sᵣᵣ est formée à partir de la transformée de Fourier (Rf) du signal somme (S) et **en ce que** la densité spectrale de puissance S_{DD} est formée à partir de la transformée de Fourier D(f) du signal différence (D) par le calcul périodique de la moyenne.

14. Dispositif mains libres selon la revendication 13, **caractérisé en ce que** la densité spectrale de puissance Sᵣᵣ est calculée d'après la formule suivante : ${S}_{rr} \left(f, k\right) = c * {\left|R\left(f\right)\right|}^{2} + \left(1-c\right) * {S}_{rr} ⁢ \left(f,k-1\right)$
Dans laquelle k représente un indice temporel et c une constante pour la détermination de la durée du calcul de la moyenne.

15. Dispositif mains libres selon la revendication 13 ou 14, **caractérisé en ce que** la densité spectrale de puissance S_{DD} est calculée d'après la formule suivante : ${S}_{DD} \left(f, k\right) = c * {\left|D\left(f\right)\right|}^{2} + \left(1-c\right) * {S}_{DD} ⁢ \left(f,k-1\right)$
dans laquelle k représente un indice temporel et c une constante pour la détermination de la durée du calcul de la moyenne.

16. Procédé selon l'une des revendications 10 à 15, **caractérisé en ce que**, pour la détection des pauses de parole, la puissance à court terme de la transformée de Fourier R(f) du signal somme (S) et de la transformée de Fourier D(f) du signal différence (D) est déterminée et **en ce qu'**une pause de parole est détectée quand les deux puissances à court terme déterminées se situent à l'intérieur d'une plage de tolérance commune pouvant être déterminée au préalable.

17. Dispositif mains libres selon l'une des revendications 10 à 16, **caractérisé en ce que** la fonction de transfert H_{sub}(f) du filtre de soustraction spectrale (SF) est calculée d'après la formule suivante : $\begin{matrix}{H}_{sub} \left(f\right) = 1 - a * {S}_{nn} \left(f\right) / {S}_{rr} \left(f\right) & pour 1 - a * {S}_{nn} \left(f\right) / {S}_{rr} \left(f\right) > b \\ {H}_{sub} \left(f\right) = b & pour 1 - a * {S}_{nn} \left(f\right) / {S}_{rr} \left(f\right) \leq b\end{matrix}$
Dans laquelle a représente ce que l'on appelle le " facteur de surestimation " et b ce que l'on appelle le " spectral floor ".

18. Dispositif mains libres selon l'une des revendications 10 à 17, **caractérisé en ce que** les différences de temps de marche entre les deux signaux de microphones (MS1, MS2) sont compensées.
